# FASCICULE DE BREVET EUROPEEN

(11) **EP 0 373 025 B1**
(45) Date de publication et mention de la délivrance du brevet: **14.04.1993**
(21) Numéro de dépôt: 89403240.8
(22) Date de dépôt: 23.11.1989
(51) Int. Cl.: B65B 1/24, B65B 61/20, B65B 43/18, B65B 43/28, B65B 7/20, B65B 61/28

(54) **Machine, notamment encartonneuse, pour mettre automatiquement un article, en particulier un flacon, dans un étui**
Maschine, vorzugsweise eine Schachtelfüllmaschine, zum automatischen Einbringen eines Artikels, vorzugsweise einer Flasche, in eine Schachtel
Machine, especially a cartoning machine, for automatically putting an article, especially a bottle, into a box

(30) Priorité: 02.12.1988 FR 8815847
(43) Date de publication de la demande: 13.06.1990
(73) Titulaire: L'OREAL, 75008 Paris (FR)
(72) Inventeur: Constantin,Daniel, F-75011 Paris (FR); Fert, Jean-Jacques, F-75011 Paris (FR); Mettivier, Michel, F-95240 Cormeilles (FR)
(74) Mandataire: Michardière, Bernard

(56) Documents cités:
- GB-A- 1 269 377
- GB-A- 2 049 608

## Description

L'invention est relative à une machine, notamment encartonneuse, pour mettre automatiquement un article, en particulier un flacon, dans un étui, du genre de celle qui comprennent, à un premier niveau, une tourelle montée rotative autour d'un axe sensiblement vertical et comprenant des logements répartis sur sa périphérie pour recevoir les étuis, au passage devant un poste de travail, et les entraîner pas à pas, au cours de la rotation de la tourelle, en divers postes de travail successifs, et, à un niveau différent du premier, des moyens d'amenée de l'article à un poste, à la verticale d'un étui à l'état ouvert, des moyens de déplacement étant en outre prévus pour introduire l'article dans l'étui par un mouvement sensiblement vertical, la machine comportant un magasin destiné à recevoir un empilage de feuilles prédécoupées de carton ondulé, un mécanisme pour rabattre des parties du carton ondulé et des moyens de déplacement pour introduire l'article avec le carton ondulé dans l'étui.

Une machine de ce genre est connue d'après GB-A-2 049 608. L'empilage de feuilles prédécoupées de carton ondulé se trouve au niveau d'arrivée des articles constitués par des bouteilles. Une feuille de carton ondulé est en quelque sorte enroulée autour de la bouteille par mise en rotation de la bouteille autour de son axe. Cette machine permet de replier la feuille de carton ondulé essentiellement autour de la bouteille, mais le dessous et/ou le dessus de la bouteille ne sont pas recouverts. En outre, la mise en rotation de la bouteille autour de son axe constitue un mouvement contraignant, à l'origine de secousses pouvant entraîner des défauts, tels que des rayures sur des articles fragiles à manipuler.

L'invention a pour but, surtout, fournir une machine, notamment encartonneuse, du genre défini précédemment, qui assure une manipulation aussi douce que possible de l'article, notamment du flacon, sans lui imprimer de chocs, ni de heurts quelconques. Il est souhaitable d'éviter de faire tourner le flacon autour de son axe.

L'invention a également pour but de fournir une machine qui soit compacte, d'une conception mécanique légère et qui présente une grande souplesse de manière à permettre des changements rapides de format.

Selon l'invention, une machine, en particulier une encartonneuse, pour mettre automatiquement un article, en particulier un flacon, dans un étui, du genre défini précédemment, est caractérisée par le fait que l'empilage de feuilles prédécoupées de carton ondulé est situé à un niveau intermédiaire compris entre le niveau des étuis et le niveau d'arrivée des articles, que la machine comporte un dispositif conformateur prévu au niveau intermédiaire, en correspondance avec chaque logement de la tourelle, et des moyens pour saisir les feuilles de carton ondulé une à une et les introduire dans le dispositif conformateur, et que la machine comporte des moyens pour introduire l'article dans le carton ondulé, celui-ci étant dans le conformateur.

Avec un tel agencement, l'article, notamment le flacon, est manipulé dans sa position naturelle, sans être soumis à des chocs ou à des mouvements brutaux. La mise en forme du carton ondulé a lieu dans le conformateur et le flacon n'est pas mis en rotation autour de son axe. Cet agencement vertical, avec superposition du niveau réservé aux étuis et du niveau d'amenée des articles, permet de réaliser une machine compacte, avec une emprise au sol réduite, notamment inférieure à 0,8 m X 0,9 m.

De préférence, le niveau des étuis est situé au-dessus du niveau d'arrivée des articles et les moyens de déplacement sont agencés pour soulever verticalement les articles et assurer leur introduction dans l'étui.

Chaque dispositif conformateur est monté coulissant dans le sens vertical sur des colonnes de guidage allant de la partie basse du niveau intermédiaire à la partie inférieure d'un logement de la tourelle, tandis qu'une rampe fixe de montée est prévue pour agir sur un galet, ou équivalent, lié au conformateur et assurer une montée, dans le sens vertical, de ce conformateur, dans une zone angulaire prédéterminée.

L'extrémité supérieure du conformateur est avantageusement munie de lames élastiques convergeant vers le haut de manière à former une sorte d'entonnoir qui facilite l'entrée du conformateur dans l'ouverture inférieure de l'étui. Le conformateur peut être constitué par une boîte parallélépipédique dont la face verticale située radialement vers l'extérieur par rapport à l'axe vertical de la machine est ouverte, la partie basse de cette boîte étant ouverte, ainsi que la partie haute qui est surmontée des lames élastiques formant entonnoir, l'ensemble étant tel que l'introduction de la feuille prédécoupée de carton ondulé dans le conformateur s'effectue dans le sens radial sous l'action de moyens de préhension qui appliquent la feuille contre la grande face verticale du conformateur la plus proche de l'axe de la machine, les parois latérales du conformateur et le bord de l'entonnoir maintenant rabattues les parties latérales de la feuille prédécoupée et sa partie supérieure, des moyens supplémentaires étant en outre prévues pour replier une patte avant de la feuille de carton ondulé et une patte inférieure.

De préférence, les moyens de préhension des feuilles de carton ondulé comprennent un dispositif à ventouse supporté par une colonne verticale munie, à sa base, d'un coulisseau guidé par une nervure diamétrale ménagée sur un plateau propre à être entraîné en rotation autour d'un axe vertical, des moyens étant prévus pour déplacer en translation ladite colonne suivant la direction de la nervure, tandis que des moyens sont prévus pour entraîner en rotation le plateau autour de son axe.

Les moyens pour entraîner en translation la colonne peuvent comprendre un bras horizontal situé au-dessus du plateau et muni d'un manchon vertical traversé librement en rotation par la colonne, les mouvements de ce bras étant commandés à partir d'un arbre rotatif coaxial au plateau par des moyens de transmission appropriés tandis que le plateau est entraîné lui-même en rotation à partir d'un arbre creux coaxial au susdit arbre. La rotation de chacun de ces arbres peut être assurée par une roue entraînant un pignon calé sur l'arbre considéré, et un système bielle-manivelle entraînant la roue en réponse à la rotation d'une came.

La machine comporte des moyens de stockage des étuis à plat, ces étuis présentant un contour fermé replié, des moyens de préhension étant prévus pour saisir les étuis un à un, tandis qu'un organe de poussée, notamment formé par une rampe, est propre à agir sur un côté de l'étui aplati, lorsqu'il est entraîné, pour provoquer la mise en forme de cet étui, les moyens de préhension étant montés sur un chariot mobile en translation propre à engager l'étui dans un logement de la tourelle.

Le chariot portant les moyens de préhension est déplacé suivant un mouvement rectiligne alternatif en étant relié à un brin rectiligne d'une courroie crantée qui décrit un contour fermé, cette courroie étant entraînée, suivant un mouvement alternatif, à partir d'un pignon lui-même commandé par une roue répondant à la rotation d'une came.

De préférence, la machine comprend un convoyeur d'arrivée pour les articles à introduire dans les étuis et chaque article à introduire est disposé dans un godet muni d'une ouverture dans son fond et disposé sur le convoyeur, des moyens de prise du godet étant prévus pour le dégager du convoyeur et l'amener à un poste d'introduction de l'article dans le conformateur.

Les moyens pour introduire l'article dans le conformateur sont agencés pour, dans un premier temps, soulever l'ensemble du godet et de l'article, de manière que ce dernier reste guidé par le godet alors que sa partie supérieure s'engage dans le conformateur, puis, dans un deuxième temps, soulever uniquement ledit article par l'intermédiaire d'un poussoir qui traverse le fond ouvert du godet.

Un dispositif à lame de maintien, est prévu pour venir soutenir l'article lorsque celui-ci a été introduit dans le conformateur et l'enveloppe en carton ondulé, tandis que des moyens à tige basculante sont prévus pour rabattre à l'horizontale, la patte inférieure de la feuille de carton ondulé, et pour la soutenir, ainsi que l'article, lorsque la susdite lame s'efface ; de préférence, la feuille en carton ondulé comporte un onglet inférieur et des moyens de rabat basculants sont prévus pour relever cet onglet ; avantageusement, des moyens sont prévus pour maintenir latéralement l'ondulé pendant le rabattement de l'onglet, et servir de butée.

Les moyens de déplacement, pour introduire l'objet dans l'étui, comprennent un poussoir mobile verticalement, notamment par l'action d'un vérin agissant sur un dispositif multiplicateur de course par exemple à pignon et courroie crantée, des moyens d'extraction étant en outre prévus pour la descente du conformateur dont l'extrémité supérieure, en forme d'entonnoir, a été engagée dans la partie inférieure de l'étui.

Des moyens à lame rotative, dans un plan sensiblement horizontal, sont prévus pour rabattre la patte latérale inférieure et supérieure de l'étui qui se trouve en arrière selon le sens d'entraînement de l'étui par la tourelle ; la patte latérale inférieure et supérieure de l'étui, qui se trouve en avant suivant le sens d'entraînemet de l'étui est rabattue, au cours de ce mouvement d'entraînement par venue en contact contre une butée, notamment formée par une rampe horizontale.

La machine comprend, pour la fermeture de l'étui, une patte supérieure et une patte inférieure, rotatives autour d'un axe horizontal, et munies de ventouses pour fermer le couvercle et le fond de l'étui, chaque patte étant combinée avec un bras propre à rabattre l'onglet prévu respectivement sur les bords du couvercle et du fond pour assurer l'engagement de cet onglet dans l'étui et son verrouillage.

Pour faciliter l'introduction de l'onglet, on prévoit, de préférence, des moyens de maintien par ventouse de la paroi avant de l'étui de manière à écarter légèrement cette paroi et faciliter l'introduction de l'onglet, ladite paroi étant relâchée ensuite.

Pour assurer l'éjection en douceur, de l'étui rempli, un ensemble de basculement à équerre, dont une aile vient sous l'étui en position verticale, est prévu, cet ensemble étant muni de rouleaux dont les axes sont parallèles et situés dans un plan vertical lorsque l'étui est reçu par l'équerre, l'ensemble basculant de manière que le plan des axes de rouleaux prenne une position légèrement inclinée sur l'horizontale et permette l'évacuation par gravité, à vitesse réduite, de l'étui rempli sur un convoyeur.

L'invention consiste, mises à part les dispositions exposées ci-dessus, en un certain nombre d'autres dispositions dont il sera plus explicitement question ci-après à propos d'un mode de réalisation particulier décrit avec référence aux dessins ci-annexés, mais qui n'est nullement limitatif.

La figure 1, de ces dessins, est un schéma simplifié illustrant les différents postes de travail, suivis pas à pas, d'une machine conforme à l'invention, et les différentes opérations réalisées à chaque poste.

La figure 2 est une vue en plan d'une machine selon l'invention.

La figure 3 est une vue en élévation suivant la ligne III-III figure 2.

La figure 4 est une vue en perspective simplifiée, avec parties arrachées, de la partie centrale principale de la machine avec la tourelle pour les étuis.

La figure 5 représente, en perspective, à plus grande échelle, un détail du dispositif de verrouillage d'un étui dans la tourelle.

La figure 6 représente, en perspective, le dispositif de commande du verrouillage de l'ondulé dans le conformateur.

La figure 7 est une vue en perspective simplifiée, avec parties arrachées, d'un conformateur et des moyens de préhension de l'ondulé, pour son introduction dans le conformateur, ces moyens étant situés radialement vers l'extérieur par rapport à la tourelle et à un niveau inférieur correspondant à celui des conformateurs, au droit du poste I de travail.

La figure 8 est une représentation en perspective simplifiée du mécanisme pour rabattre la patte avant de l'ondulé, ce mécanisme se trouvant, comme celui de la figure 7, au niveau du poste I.

La figure 9 est une vue en perspective d'une partie d'un dispositif prévu également au poste I pour rabattre et casser la patte inférieure de l'ondulé.

La figure 10̸ est une représentation schématique simplifiée d'un mécanisme, également prévu au niveau du poste I, pour conformer la partie supérieure de l'ondulé.

La figure 11 est une vue en perspective simplifiée, avec parties arrachées, des moyens prévus au poste II pour prendre les étuis un à un et les introduire dans un logement de la tourelle.

La figure 11A est une vue partielle en perspective d'un étui en fin d'introduction dans un logement de la tourelle.

La figure 12 représente un détail en perspective d'un dispositif également prévu au poste II pour le marquage de la patte inférieure de l'étui.

La figure 13 est une vue en perspective schématique d'une extrémité d'un convoyeur muni de godets contenant des flacons avec des moyens pour saisir ces godets et les retirer du convoyeur, au niveau du poste IV.

La figure 14 représente la même extrémité du convoyeur que la figure 13 et des moyens de prise en charge des godets pour permettre le transfert vertical du flacon et l'évacuation du godet après transfert du flacon.

La figure 15 est une vue en perspective d'un détail suivant la ligne XV figure 13, ces moyens étant prévus au poste IV.

La figure 16 montre, en perspective, un flacon en cours d'extraction d'un godet, au poste IV.

La figure 17 montre le flacon en fin d'extraction et une partie du mécanisme de commande.

La figure 18 montre, en perspective, un mécanisme permettant de soutenir le flacon en fin d'introduction dans l'ondulé.

La figure 19 est un schéma en perspective, avec parties arrachées, d'un mécanisme pour casser la patte inférieure de l'ondulé, également prévu au poste IV.

La figure 20̸ est un schéma en perspective d'un mécanisme pour rabattre l'onglet inférieur de l'ondulé, au poste V.

La figure 21 est un schéma en perspective avec parties arrachées d'un mécanisme pour le maintien latéral de l'ondulé, toujours au poste V.

La figure 22 est un schéma en perspective, avec parties arrachées, d'un mécanisme pour introduire, par déplacement vertical, le flacon, entouré de l'ondulé, dans l'étui, le mécanisme sur cette figure 22 étant représenté en début d'introduction, ce mécanisme étant situé au niveau du poste V.

La figure 23 est un schéma en perspective, avec parties arrachées, d'un mécanisme pour la descente du conformateur, prévu au poste V.

La figure 24 est un schéma en perspective, avec parties arrachées, d'un mécanisme pour rabattre une patte latérale supérieure et une patte latérale inférieure de l'étui, prévu au poste V.

La figure 25 est un schéma en perspective d'un mécanisme pour rabattre le couvercle et le fond de l'étui au poste VI.

La figure 26 est un schéma en perspective d'un mécanisme pour rabattre l'onglet inférieur de l'étui, au poste VI.

La figure 27 est un schéma en perspective d'un mécanisme pour maintenir la face avant de l'étui, pour faciliter l'introduction de l'onglet, au poste VI.

La figure 28 est un schéma en perspective d'un mécanisme de commande d'une lame pour maintenir la patte avant inférieure de l'étui, toujours au niveau du poste VI.

La figure 29 est un schéma en perspective, avec parties arrachées, d'un mécanisme d'éjection de l'étui au poste VIII.

La figure 30̸, enfin, est un schéma en perspective d'un ensemble de basculement, prévu à la suite des moyens d'éjection de l'étui, au poste VIII.

En se reportant à la figure 1 des dessins, on peut voir une représentation schématique de l'organisation d'ensemble d'une machine conforme à l'invention, pour mettre automatiquement un flacon 1 dans un étui 2. La machine représentée sur les dessins est en outre prévue pour entourer le flacon 2 d'une feuille de carton ondulé 3 destinée à la protection du flacon contre les chocs. Il est clair, cependant, que la machine peut également convenir lorsque la présence d'une feuille d'ondulé n'est pas nécessaire.

La machine comprend, à un premier niveau N1, représenté schématiquement par un cercle en tirets sur la figure 1, une tourelle 4 (voir figures 2 et 4) montée rotative autour d'un axe géométrique 5 vertical. Cette tourelle, comme visible sur la figure 4, comprend deux plaques circulaires 6, 7 parallèles et écartées l'une de l'autre suivant la direction verticale. Ces plaques sont calées en rotation sur un arbre 8 d'axe 5. La tourelle 4 comprend des logements 9 répartis régulièrement sur sa périphérie pour recevoir les étuis 2 ; ces logements 9 sont constitués par des échancrures 10̸ de forme rectangulaire, s'ouvrant radialement vers l'extérieur. Une échancrure 10̸ de la plaque supérieure 6 se trouve à la verticale d'une échancrure 10̸ de la plaque inférieure 7. Dans l'exemple considéré, huit logements 9, régulièrement répartis, sont prévus dans la tourelle 4.

Un mécanisme 11 d'entraînement pas à pas de l'arbre 8 est prévu en partie inférieure de cet arbre. Ce mécanisme 11 comprend un disque horizontal 12 calé sur l'arbre et muni de huit échancrures avec lesquelles vient coopérer, chaque fois qu'il accomplit un tour, un pion 13 entraîné en rotation continue par un maneton 14 tournant autour d'un axe vertical situé légèrement à l'extérieur de la périphérie du disque 12. Le maneton 14 est entraîné en rotation continue par l'arbre de sortie d'un réducteur 15 lui-même entraîné par un moteur électrique 16.

Chaque pas effectué correspond à 1/8 de tour de l'arbre 8 et donc de la tourelle 4.

Ainsi, chaque logement 9 de la tourelle, à chaque tour complet, passera et s'arrêtera devant huit postes de travail numérotés en chiffres romains de I à VIII sur les figures 1 et 2.

Chaque logement 9 reçoit un étui 2 au poste de travail II et l'entraîne, au cours de la rotation de la tourelle 4 devant les divers postes III à VIII. L'étui fermé, contenant le flacon 1 entouré de l'ondulé 3, est éjecté au poste VIII.

La machine comprend, à un niveau N3, (Fig. 1 et 2.) inférieur au niveau N1, des moyens A d'amenée des flacons 1 au poste de travail IV au-dessous et à la verticale d'un étui 2 qui se trouve à l'état ouvert à ce poste IV.

La machine comporte, à un niveau intermédiaire N2 situé au-dessous du niveau N1 des étuis, mais au-dessus du niveau N3 d'arrivée des flacons, des moyens pour la prise en charge d'une feuille de matière d'amortissement, généralement constituée par une feuille 17 (Fig. 3 et 7) de carton ondulé prédécoupée. Cette feuille 17, après pliage convenable, est destinée à être introduite dans un étui 2 de manière à entourer le flacon situé à l'intérieur de cet étui. La prise en charge de la feuille 17 a lieu au poste de travail I. Pour cela, la machine comporte, au niveau intermédiaire N2 un conformateur 18, associé à chaque logement 9 de la tourelle et situé au-dessous de ce logement.

Comme visible sur la figure 4, le conformateur 18 a la forme d'une boîte parallélépipédique dont une grande face verticale, la plus éloignée de l'axe 5 de la machine, est ouverte. L'autre grande face verticale 19, la plus proche radialement de l'axe 5, est destinée à être fixée, notamment par un verrou à moyen rapide, sur une plaque 20̸ montée coulissante, dans le sens vertical, avec guidage par deux colonnes verticales parallèles 21. Ces colonnes, fixées sur deux plateaux A et B, s'étendent du niveau N2 jusqu'à la face inférieure de la plaque 7, en correspondance avec l'échancrure 10̸, légèrement en arrière dans le sens radial du bord intérieur de cette échancrure. A chaque logement 9 sont ainsi associés un conformateur 18 et deux colonnes de guidage 21.

La plaque coulissante 20̸ est munie sur sa face arrière, d'un axe portant un galet rotatif 22 propre à venir en contact avec une rampe hélicoïdale 23 qui assure la montée de la plaque 20̸ et du conformateur 18 au cours de la rotation de la tourelle. La rampe 23 part depuis la partie basse du niveau N2, vers le poste de travail III ; son pas est choisi de telle sorte que lorsque le conformateur arrive au poste IV, l'extrémité supérieure 24 de ce conformateur est engagée dans la partie inférieure ouverte de l'étui 2 maintenu dans le logement 9 associé.

Cette extrémité supérieure 24 du conformateur est munie de lames élastiques formant une sorte d'entonnoir pour faciliter l'entrée de cette partie supérieure dans l'ouverture inférieure d'un étui 2. Cet étui 2 est maintenu dans le logement 9 correspondant de la tourelle 4 par une pince telle que 25 montée rotative sur un bord de chaque échancrure 10̸ des plaques 6 et 7. Chaque pince 25 est sollicitée par un ressort 26 de compression de manière à tourner dans le sens qui assure le blocage de l'étui 2 dans le logement 9, une partie de la pince faisant alors saillie transversalement dans l'ouverture de l'échancrure 10̸. Les platines des deux pinces 25 prévues d'un même côté pour chaque échancrure 10̸ d'un même logement 9 sont actionnées l'une et l'autre par une tige verticale 27 de telle sorte qu'en exerçant une poussée dans un sens convenable sur cette tige 27 on provoque l'ouverture simultanée des deux pinces 25 superposées. Un étui 2 est maintenu dans un logement 9 par serrage de sa paroi verticale la plus proche de l'axe 5 contre le fond du logement 9 sous l'action des pinces 25 qui exercent une pression sur la face externe de l'étui 2.

Un dispositif semblable à pince 28 (figures 4 et 6) articulée sur un axe vertical 29 est prévu pour maintenir l'ondulé dans le conformateur 18. L'axe 29 se trouve plus proche de l'arbre 8 que le fond 19 du conformateur 18 ; la pince 28 a sensiblement la forme d'un U, situé dans un plan horizontal, et vient coiffer une paroi latérale du conformateur 18, de manière à déborder transversalement sur la face ouverte du conformateur 18 ; l'extrémité de la branche de la pince, faisant saillie transversalement dans cette ouverture, est muni d'une plaquette verticale 30̸ propre à exercer l'effort de serrage (sous l'action de moyens de rappel élastiques non représentés) sur l'enveloppe en carton ondulé (non représentée) qui se trouverait à l'intérieur du conformateur 18. La pince 28 est commandée dans le sens de l'ouverture (dans l'exemple considéré, rotation de la pince 28 dans le sens d'horloge autour de l'arbre 29) par un doigt 31, pouvant tourner autour d'un arbre vertical, sous l'action d'une came de commande 32 contre laquelle appuie un galet 33 porté par un bras 34 lié en rotation au doigt 31. Le bras 34 est sollicité contre la came 32 par des moyens élastiques non représentés.

Le profil de la came 32 est tel que pour un déplacement angulaire déterminé de cette dernière, qui tourne avec l'arbre d, le bras 34 et le galet 33 se déplacent vers la position indiquée en trait mixte en tournant dans le sens contraire d'horloge ; le doigt 31 effectue un mouvement semblable en poussant la branche arrière de la pince 28, ce qui fait tourner cette dernière dans le sens d'horloge autour de l'arbre 29 et provoque le desserrage.

Comme visible sur les figures 3 et 7, des moyens de stockage, très sommairement représentés, sont prévus pour les feuilles 17 de carton ondulé 3 qui sont empilées à plat les unes contre les autres, sensiblement verticalement. Les feuilles prédécoupées comportent, dans un plan, une grande paroi 35 au centre, bordée de chaque côté par des parois latérales 36, 37 et, en haut et en bas, par une patte supérieure 38 et inférieure 39. Chacune de ces pattes est prolongée par un onglet 38a, 39a destiné à être replié à 90̸° par rapport à la patte. La patte latérale 37 est prolongée par une patte avant 37a un peu plus étroite, destinée à se trouver, après rabattement, parallèle à la grande paroi 35. Les plis 40̸, entre les différentes faces et parois sont marqués de telle sorte que lorsqu'un effort de poussée est exercé sur une paroi par rapport à une autre, le pliage s'effectue bien suivant la ligne souhaitée.

Des moyens de préhension P sont prévus pour prendre les plaques ou feuilles 17 une à une et les introduire dans le conformateur 18. Ces moyens de préhension comprennent un dispositif 41 à ventouse qui a été représenté dans plusieurs positions sur la figure 7, notamment la position de prise d'un carton ondulé 3 dans l'empilage, en haut à gauche de cette figure 7, et la position de mise en place du carton ondulé dans le conformateur 18, en haut à droite sur cette même figure 7. Le dispositif 41 est supporté par une colonne verticale 42 à laquelle il est lié en rotation. Cette colonne 42 est munie, à sa base, d'un coulisseau 43 qui peut se déplacer en translation sur une nervure de guidage 44 s'étendant suivant un diamètre d'un plateau horizontal 45. Ce plateau forme le couvercle d'un tambour à axe vertical qui peut être entraîné en rotation par un arbre creux 46 coaxial au plateau 45.

Un pignon 47, calé en rotation sur l'arbre creux 46, engrène avec une roue dentée 48 pouvant tourner autour d'un axe vertical et dont le diamètre est supérieur à celui du pignon. Cette roue dentée 48 peut être entraînée, suivant un mouvement de rotation alternatif d'amplitude angulaire limitée, par un système bielle-manivelle 49 dont la manivelle est commandée, en rotation autour d'un axe vertical 50̸, par une came 51, calée en rotation sur l'arbre d et qui coopère avec un galet suiveur de came porté par la manivelle du système 49.

L'arbre d est entraîné en rotation à partir de l'arbre m parallèle par un jeu 52 de pignons engrenant l'un avec l'autre et calés respectivement sur les arbres m et d.

La colonne 42 traverse librement en rotation un manchon 53, d'axe vertical, prévu à une extrémité d'un bras horizontal 54 s'étendant sensiblement radialement ; l'autre extrémité de ce bras 54, située radialement à l'extérieur du plateau 45, est bloquée en rotation sur une extrémité d'un arbre vertical 55 s'étendant vers le bas et traversant librement en rotation un manchon 56, d'axe vertical, prévu à l'extrémité d'une manivelle 57 calée en rotation sur un arbre vertical 58 coaxial au tambour 45 et à l'arbre 46, et traversant ce dernier.

L'arbre 55 est muni, à son extrémité située au-dessous de la manivelle 57, d'un pignon 59 de diamètre plus faible que celui d'une roue dentée 60̸ calé en rotation sur l'arbre creux 46, au-dessous de la manivelle 57. Une courroie crantée 61, en boucle fermée, engrène avec le pignon 59 et la couronne 60̸. Ce dispositif à courroie permet, lors d'une rotation de l'arbre creux 46, d'amplifier le mouvement angulaire du bras 54 et d'autoriser à l'axe 42 une trajectoire rectiligne.

L'arbre 58 est entraîné en un mouvement de rotation alternatif, à l'aide d'un pignon 62 calé sur ledit arbre, pignon avec lequel engrène une roue dentée 63 coaxiale à la roue 48 et disposée au-dessous de cette dernière. La roue 63 est entraînée en un mouvement de rotation alternatif, d'amplitude angulaire limitée, par un système bielle-manivelle 64 semblable au système 49, situé au-dessous de ce dernier, avec une manivelle articulée sur l'arbre 50̸. La commande de la manivelle du système 64 est assurée par une came 65, calée sur l'arbre d, au-dessous de la came 51. Le profil de ces cames, les caractéristiques du système bielle-manivelle et de tout l'ensemble de transmission sont choisis de manière à produite, au niveau de la colonne 42 et du plateau 45 les mouvement suivants :
- pour la prise d'une plaque de carton ondulé, à partir de l'empilage, le plateau 45 est orienté de telle sorte que la nervure 44 soit orthogonale au plan moyen de la plaque à saisir, c'est-à-dire que la nervure 44 occupe une position décalée d'environ 90̸° par rapport à celle représentée sur la figure 7 ; simultanément, le bras 54 tourne dans un sens tel que la colonne 42 se déplace en translation, guidée par le coulisseau 43 sur la nervure 44, en direction de l'empilage des feuilles de carton ondulé pour que le dispositif 41 à ventouse vienne s'appuyer sur la plaque accessible de l'empilage ; la position correspondante de la colonne 42 est celle représentée en tirets sur la gauche de la figure 7 ;
- pour l'évacuation de la plaque de carton ondulé, le bras 54 est mis en rotation dans le sens qui provoque le recul de la colonne 42 coulissant sur la nervure 44 jusque vers le centre du plateau 45 ; simultanément, ce dernier est entraîné en rotation dans le sens contraire d'horloge selon la représentation de la figure 7, autour de l'axe géométrique du fourreau 46 de manière à amener la nervure 44 dans la position représentée sur cette figure 7, c'est-à-dire sensiblement orthogonale à la face ouverte du conformateur 18 ;
- le déplacement en coulissement de la colonne 42 en direction du conformateur 18, jusqu'à la position en tirets représentée sur la droite de la figure 7, assure l'entrée de la plaque en carton ondulée dans le conformateur 18, la grande paroi 35 de cette plaque étant appliquée contre la paroi verticale de fond du conformateur 18. Au cours de cette entrée de la plaque en carton ondulé dans le conformateur, les pattes latérales 36, 37 sont rabattues à 90̸°, l'une vers l'autre ; pour faciliter ce rabattement, le bord vertical de chaque paroi latérale du conformateur 18 est muni de rampes 66 formées par des portions de surfaces cylindriques à génératrice verticale tournant leur convexité vers l'ondulé.

Le bord horizontal inférieur 67 de la partie supérieure 24 en entonnoir est recourbé de manière à tourner sa convexité vers le bas. Ce bord 67 facilite l'introduction de l'ondulé dans le conformateur 18.

La figure 8 montre un mécanisme pour rabattre la patte avant 37a parallèlement à la grande paroi 35 de l'ondulé. Ce mécanisme est également prévu au poste 1, mais n'a pas été représenté sur la figure 7 par souci de simplification. Ce mécanisme comprend une sorte de patin 68 dont la grande dimension est horizontale et dont l'extrémité destinée à venir appuyer contre la patte 37a est recourbée sensiblement en demi-cylindre, du côté opposé à la patte 37a.

Ce patin 68 est porté par une extrémité d'une plaquette horizontale 69 constituant un côté d'un parallélogramme déformable 70̸ ; cette plaquette 69 est parallèle à un côté fictif du parallélogramme, formé par le segment joignant les centres des axes de pivotement 71, 72 des deux autres côtés 73, 74. Les centres des axes 71, 72 sont fixes de sorte que la plaquette 69 sur laquelle sont articulées les extrémités des côtés 73, 74, reste parallèle à une direction fixe lors de ses déplacements. L'autre extrémité du côté 73 est calée en rotation sur l'axe 71 vertical. Une rotation d'amplitude angulaire limitée de l'axe 71 peut être commandée à partir de l'arbre d par une came 75 qui agit sur la manivelle d'un système bielle-manivelle 76. La bielle du système 76 est articulée, à son extrémité éloignée de la manivelle, sur une extension radiale 77 solidaire en rotation de l'axe 71. Des moyens de rappel élastiques, non représentés, sont prévus pour maintenir au contact de la périphérie de la came 75 un galet 78 porté par la manivelle.

Lorsque le profil de la came permet au galet 78 de se rapprocher de l'arbre d, représenté par la flèche en trait mixte, la manivelle 76 tourne dans le sens d'horloge autour de son arbre de pivotement de sorte que le côté 73 tourne dans le sens contraire d'horloge, ce qui écarte le patin 68 de la patte 37a.

Le rabattement de la patte 37a est obtenu, à partir de la position effacée du patin 68, par le mouvement inverse. Au cours de ce rabattement, la pince 28 est effacée vers l'extérieur pour permettre le passage de la patte avant 37a de l'ondulé. Lorsque le rabattement est effectué, la pince 28 revient en position de serrage et maintient la patte 37a rabattue.

La figure 9 représente une partie d'un mécanisme, également prévu au poste I, mais non-représenté sur la figure 7 par souci de simplification, permettant de casser la patte inférieure 39 de l'ondulé avant son entrée dans le conformateur 18. Ce mécanisme comporte une première rampe 79 dont le bord transversal d'attaque est recourbé vers le bas. La patte 39 rencontre cette rampe 79 lors du déplacement de l'ondulé entre le stockage et le conformateur 18 ; le déplacement de l'ondulé relativement à la rampe 79 provoque le cassage de la patte 39.

Une seconde rampe 80̸, faisant suite à la rampe 79, est articulée au niveau de sont bord horizontale transversal arrière 81. Un vérin 82, notamment à air comprimé, est prévu pour agir vers l'extrémité de la rampe 80̸ éloignée du bord 81 et soulever cette rampe pour finir de casser la patte 39 de l'ondulé, lorsque ce dernier est en place dans le conformateur.

La figure 10̸ montre un mécanisme, également prévu au niveau du poste I, mais non représenté sur la figure 7 par souci de simplification, pour réaliser un évidement rectangulaire 83 dans la partie médiane du dièdre formé par la grande face 35 de l'ondulé et la patte supérieure 38 qui a été préalablement rabattue par des moyens non représentés.

Les bords tels que 84 de cet évidement sont préalablement découpés dans l'ondulé, tandis que les zones de pliage 85 sont préalablement marquées. L'opération consiste à transformer en dièdre concave le dièdre convexe de la partie médiane délimitée par les bords coupés 84.

Un galet 86 monté à l'extrémité d'attaque d'une pièce 87 pouvant basculer autour d'un axe transversal horizontal, est prévu pour venir appuyer et enfoncer la face vertical du dièdre convexe limitée par les bords découpés 84, de telle sorte qu'il y a inversion de convexité, cette face verticale devenant horizontale, lors du déplacement en translation de l'ondulé suivant la flèche 88 en trait mixte de la figure 10̸.

Une tringlerie 89, avec levier de renvoi, bien visible sur la figure 10̸, est prévue pour commander le relevage de la pièce 87 par rotation autour de son axe, de manière à faire franchir au galet 86 la paroi verticale de fond de l'évidement 83 lorsqu'il a été réalisé. La tringlerie 89 est commandée par une came 90̸ calée sur l'arbre vertical d.

Une roulette 91 montée sur l'arbre portant la pièce 87 est prévue pour prendre appui et rouler sur la patte supérieure 38 rabattue ; le rayon de cette roulette 91 est suffisant pour maintenir le galet 86 écarté de la patte rabattue 38.

La figure 11 montre le mécanisme situé au poste II et au niveau N1 permettant de prendre les étuis 2, un à un, pour les déplier et leur donner une forme parallélépipédique rectangle et pour les introduire dans le logement 9 en regard de la tourelle 4.

Les étuis 2 sont stockés verticalement à plat, ces étuis présentant un contour fermé. Sous sa forme repliée, la largeur de l'étui est plus importante puisqu'elle est égale à la somme de la largeur d'une grande face telle que 92 et d'une paroi latérale telle que 93.

Des moyens de préhension comprennent un dispositif à ventouse 94 porté par un bras 95 fixé sur un chariot 96 mobile en translation, suivant une direction sensiblement radiale par rapport à la tourelle 4. Ce chariot est guidé par deux tiges cylindriques parallèles 97.

Le chariot 96 est déplacé, suivant un mouvement rectiligne alternatif, par un bras 96a, sensiblement vertical, auquel il est fixé. L'extrémité inférieure de ce bras, éloignée du chariot 96, est reliée à un brin rectiligne 98 d'une courroie crantée 99 qui décrit un contour fermé. Cette courroie est entraînée par une roue 10̸0̸ calée sur un arbre 10̸1 vertical, lequel est entraîné en un mouvement de rotation alternatif, à partir de l'arbre d, par une came 10̸2 calée sur cet arbre, d'une manière semblable à celle déjà décrite précédemment. Autrement dit, la came 10̸2 agit sur un galet porté par une manivelle d'un système bielle-manivelle 10̸3, lequel entraîne une roue dentée 10̸4 qui engrène avec un pignon 10̸5 calé sur l'arbre 10̸1.

Un organe de poussée formé par une rampe 10̸6, dont le plan moyen est horizontal, en forme d'arc de cercle tournant sa convexité vers les étuis 2, est prévu fixe par rapport au bâti (non représenté) de la machine. Cette rampe est disposée de manière à venir interférer avec la paroi latérale 93 aplatie lorsque le dispositif à ventouse 94 entraîne en étui 2 de la gauche vers la droite sur la figure 11. Ce mouvement d'entraînement, combiné avec l'effet de la poussée de la rampe 10̸6 sur la paroi 93 provoque la mise en forme de l'étui 2 qui, d'aplati, devient parallélépipédique rectangle.

La console 10̸7 qui supporte les tiges de guidage du chariot 96 peut, au montage, être orientée dans une position oblique non radiale du plan horizontal par rotation de sa fixation autour de l'axe 10̸1.

Ce pivotement permet d'optimiser la trajectoire du transfert de l'étui par rapport aux verrous 25 du logement 9.

Sur la figure 12 est représenté un dispositif de marquage 10̸8 comprenant une pince 10̸9, commandée par un vérin 110̸ pour réaliser une empreinte à sec sur la patte inférieure 111 de l'étui 2 en carton.

La figure 13 montre un convoyeur 112 d'arrivée pour les flacons 1 à introduire dans les étuis 2 ; l'extrémité d'arrivée de ce convoyeur se situe au niveau du poste IV. Chaque flacon 1 est disposé dans un godet 113 muni d'une ouverture 114 (voir figures 16 et 17) dans son fond.

Chaque godet 113 se compose d'une embase 115 formant une sorte de petit plateau surmonté d'une enveloppe 116 parallélépipédique rectangle ouverte vers le haut, et dont la section transversale, inférieure à celle du plateau 115, est prévue pour recevoir avec un jeu réduit le flacon 1 dont la partie haute dépasse de l'enveloppe 116. L'ouverture 114 est formée par une sorte de puits qui traverse la totalité de l'épaisseur de l'embase 115 et débouche dans l'enveloppe 116.

Les godets 113 sont entraînés par la bande du convoyeur 112 dans le sens de la flèche 117 (figure 13) c'est-à-dire de la gauche vers la droite selon la représentation de cette figure ; les bords avant et arrière de chaque godet 113, orientés transversalement par rapport à la direction d'avance 117, sont munis d'une gorge 118.

La figure 15 montre des moyens de séparation du godet situé le plus à droite de la figure 13.

Des moyens 120̸ (figure 13) de prise du godet sont prévus pour le dégager du convoyeur 112 et l'amener à un poste d'introduction, suivant la direction verticale, du flacon 1 dans l'ondulé 3 et le conformateur 18 contenant cet ondulé. Les moyens 120̸ comprennent un bras horizontal coudé 121 monté rotatif autour d'un axe vertical 122 et commandé par un moyen moteur 123 tel qu'un vérin. Le bras 121 comporte, à son extrémité éloignée de l'axe 122, un organe de prise 124 de forme adaptée à celle du godet 113 de manière à saisir le godet 113 lors d'un mouvement de rotation du bras 121 dans le sens d'horloge autour de l'axe 122 selon la figure 13, et à entraîner ce godet 113 hors de la bande du convoyeur 112, tout en maintenant le godet.

Le bras 121 et l'axe 122 sont disposés de telle sorte que lorsque le godet 113 se trouve sorti de la bande du convoyeur 112, il décrit un mouvement de translation circulaire tangent à la direction horizontale orthogonale à la flèche 117.

La tige horizontale 119 (figure 14) est solidaire de l'extrémité supérieure d'un bras 125 et est disposée transversalement en bordure du convoyeur 112. Le bras 125 est monté rotatif à sa partie inférieure autour d'un axe horizontal 126, parallèle à la tige 119, des moyens moteurs étant prévus pour commander la rotation du bras 125. Lorsque le bras 121 évacue le godet 113 du convoyeur 112, la tige 119 se trouve en position la plus à gauche, le godet 113 se trouvant relevé de 20̸ mm. Le bras 121 (figure 13) peut alors revenir à sa position de départ par une rotation en sens contraire d'horloge. Le godet 113 contenant le flacon 1 est maintenu à l'écart du convoyeur 112 au droit du poste d'introduction du flacon dans l'étui. Le fond du godet 113 se trouve alors au-dessus de moyens 127 pour introduire l'article dans l'ondulé 3 (figures 16 et 17) ; par souci de simplification du dessin, ces moyens 127 n'ont pas été représentés sur la figure 14.

Les susdits moyens 127 comprennent un vérin 128 (figure 17) d'axe vertical dont la tige est munie à son extrémité supérieure d'une plaquette horizontale transversale 129 propre à s'étendre sous le godet 113 lorsqu'il est au poste d'introduction. La plaquette 129 est solidaire d'un poussoir vertical 130̸ s'étendant vers le haut, de section rectangulaire, propre à s'engager dans l'ouverture 114 du fond du godet. La plaquette 129 est guidée en translation par un arbre vertical 131, par exemple cylindrique, s'étendant vers le bas et décalé transversalement par rapport au poussoir 130̸. Une rampe 132 située dans un plan vertical est solidaire de la plaquette 129 ; cette rampe 132 est, par exemple, découpée dans une aile d'une cornière 133 orientée verticalement et fixée sur la plaquette 129. L'extrémité supérieure de la rampe 132 est plus proche de l'axe de l'arbre 131 que l'extrémité inférieure de ladite rampe 132.

Un levier 134 monté rotatif, à son extrémité inférieure, autour d'un axe horizontal 135 orthogonal à l'aile de la cornière munie de la rampe 132, est en appui, par son extrémité supérieure arrondie, contre la rampe 132. Ce levier 134 est solidaire, en rotation, d'une tige radiale 136 (figure 16), dont l'extrémité éloignée de l'axe 135 est reliée par une articulation à l'extrémité inférieure d'une biellette 137 sensiblement verticale dont l'extrémité supérieure est articulée sur une patte solidaire d'une traverse horizontale 138.

Cette traverse 138 est munie à chaque extrémité, d'une tige verticale (non visible) qui s'étend à travers un alésage de guidage vertical prévu dans un bloc fixe 139. La partie de chaque tige comprise entre la traverse 138 et la face inférieure du bloc 139 est entourée par un ressort hélicoïdal de compression 140̸. L'extrémité supérieure de chacune des tiges est solidaire d'une tablette 141 bordée, sur un grand côté, par une paroi verticale en direction du bas, et qui comporte, sur sa face inférieure, un évidement propre à recevoir l'extrémité supérieure du bloc 139 contre lequel ladite tablette 141 est normalement maintenue en appui par l'action des ressorts 140̸.

Les moyens 127 pour introduire le flacon 1 dans le carton ondulé 3 et le conformateur 18 fonctionnent de la manière suivante.

La course vers le haut du vérin 128 provoque l'engagement du poussoir 130̸ dans l'ouverture 114 et la coopération de la partie inclinée de la rampe 132 avec l'extrémité supérieure du levier 134. L'ensemble est prévu pour que ce levier 134 soit sollicité par la rampe 132 avant que le poussoir 130̸ n'agisse contre le fond du flacon 1.

Le levier 134 tourne autour de l'axe 135 dans le sens contraire d'horloge selon la représentation de la figure 17 et entraîne la tige 136 dans le même sens de rotation de sorte que la biellette 137 et la traverse 138 sont poussées vers le haut à l'encontre de la résistance exercée par les ressorts 140̸. La tablette 141 va être soulevée avec la traverse 138 et s'écarter du bloc 139 comme représenté sur la figure 16. Le mouvement de la tablette 141 cesse lorsque l'extrémité supérieure du levier 134 a atteint le bord extérieur de l'aile de la cornière 133 qui reste à distance constante de l'axe 135. Cette première phase du mouvement permet de soulever simultanément le flacon 1 et le godet 113 dont l'enveloppe 116 maintient le flacon 1 au moment de son engagement, en partie supérieure, dans le carton ondulé 3 et le conformateur 18 non représentés sur les figures 16 et 17 par raison de simplification du dessin.

Le vérin 128 poursuit sa course verticale vers le haut et le poussoir 130̸ continue à monter alors que le plateau 113 a cessé son mouvement vertical. Le flacon 1, guidé en partie haute par le carton ondulé 3, est complètement sorti de l'enveloppe 116.

La figure 18 montre un dispositif à lame de maintien 142 prévue pour venir soutenir le flacon 1 lorsque celui-ci a été introduit dans l'enveloppe en carton ondulé 3 (le conformateur n'est pas représenté sur la figure 18) de sorte que le poussoir 130̸ puisse redescendre sans provoquer la descente du flacon 1. Cette lame 142 comporte une extrémité coudée qui vient se glisser sous le flacon 1. Les mouvements de la lame 142 sont commandés par deux biellettes 143, 144 articulées sur cette lame et formant avec elle un parallélogramme déformable, lesdites biellettes étant articulées, à leurs extrémités éloignées de la lame 142, autour d'axes géométriques verticaux fixes.

La biellette 143 est entraînée en rotation autour de l'axe fixe 145 par un mécanisme 146 à tringle et levier de renvoi, commandé par une came 147 calée sur l'arbre vertical b et contre laquelle appuie un suiveur de came appartenant au mécanisme 146. Lorsque le profil de la came 147, suite à la rotation de cette dernière, écarte le suiveur de came de l'arbre b, la lame 142 est déplacée dans un sens qui l'écarte du fond du flacon 1 ; le mouvement inverse, c'est-à-dire l'engagement de la lame 142 sous le flacon 1 est obtenu lorsque le profil de la came 147 permet au suiveur de came de se rapprocher de l'arbre b.

Lorsque le flacon 1 a été évacué du godet 113, le bras 125 (figure 14) est mis en rotation dans le sens d'horloge autour de l'axe 126 de manière à faire avancer le godet 113, qui ne contient plus de flacon.

Des moyens 148 (figure 14) sont prévus pour recevoir le godet vide 113 en fin de course du bras 125. Ces moyens 148 comprennent deux tiges 149 de section circulaire, 150̸ de section en L, parallèles à la direction d'avance du godet 113 et propres à s'engager respectivement devant l'enveloppe 116 au-dessus du plateau 115 et, pour la tige 150̸, à l'arrière et au-dessous de ce plateau 115.

Les deux tiges 149 et 150̸ sont décalées en hauteur et transversalement de manière que le godet 113 soit maintenu, par son propre poids, en appui contre ces tiges, lesquelles sont fixées, à leur extrémité opposée à l'arrivée du godet 113, sur un montant 151 constituant un côté de parallélogramme déformable dont les autres côtés sont formés par des biellettes 152, 153 parallèles et articulées à une de leurs extrémités sur ledit montant 151. L'autre extrémité de chacune des biellettes 152, 153 est articulée autour d'un axe horizontal parallèle à la direction d'avance de la flèche 117. Des moyens moteurs 154 sont prévus pour commander la rotation de la biellette 153. Une rotation de cette biellette dans le sens approprié permet de dégager le godet vide 113 de la tige 119 et de le descendre à un niveau inférieur sur un convoyeur d'évacuation 155 qui se déplace dans le sens inverse de la flèche 117 et entraîne le godet 113 en le dégageant des moyens de prise 148 puisque l'espace entre les extrémités des tiges 149 et 150̸ éloignées du montant 151 est libre.

Sur la figure 19 on peut voir des moyens à tige basculante 156 pour rabattre à l'horizontale la patte inférieure 39 du carton ondulé 3. La tige 156 qui comporte une partie coudée est articulée autour d'un axe horizontal et son basculement est commandé par un mécanisme 157 commandé par une came 158 calée en rotation sur un arbre transversal horizontal a. L'onglet 39a se trouve dans le prolongement de la patte rabattue 39.

La figure 20̸ montre un bras 158 propre à basculer autour d'un axe transversal 159 parallèle à la grande face de l'ondulé 3, le bras 158 formant un moyen de rabat propre à relever l'onglet 39a sensiblement à angle droit par rapport au fond de l'ondulé. L'extrémité 160̸ du bras 158 est élargie et comporte un bord supérieur recourbé formant une partie cylindrique convexe vers le haut, de génératrices parallèles à l'axe 159.

La commande du basculement du bras 158 est assurée par une tringlerie 161 commandée par une came 162 calée en rotation sur l'arbre e.

La figure 21 représente un mécanisme 163, également prévu au poste V, pour maintenir latéralement la face 36 de l'ondulé 3 pendant le rabattement de l'onglet 39a. Ce mécanisme 163 comprend un bras 164 monté rotatif autour d'un axe horizontal 165 parallèle aux grandes faces de l'ondulé 3. Le bras 164 comporte, à son extrémité éloignée radialement de l'axe de rotation, une plaquette 166 propre à venir contre une paroi latérale de l'étui 3 lorsque le bras 164 est relevé. Le mouvement de rotation du bras 164, dans un plan vertical, est assuré par un mécanisme 167, représenté sur la figure 21, commandé par une came 168 calée en rotation sur l'arbre a horizontal, parallèle à l'axe 165.

La figure 22 montre les moyens de déplacement vertical 169, prévus au poste V, pour introduire le flacon entouré de l'ondulé 3 dans l'étui 2 qui se trouve au-dessus. Ces moyens 169 comprennent un poussoir 170̸ mobile verticalement et entraîné par un brin vertical d'une courroie crantée 171 enroulée suivant une boucle fermée dans un plan moyen vertical autour de deux roues dentées, de diamètre relativement grand, montées sur deux arbres horizontaux parallèles 172, 173 situés à des niveaux différents. Ces arbres portent, à une autre extrémité, des pignons de plus petit diamètre coopérant avec une courroie crantée 174 formant également une boucle fermée ayant un plan moyen vertical. On voit que l'ensemble du mécanisme constitué par ces courroies crantées, les roues et les pignons, forme un dispositif amplificateur de course 175. Les déplacements de la courroie 174 sont commandés par un vérin 176 à axe vertical, dont la tige est liée en translation à un brin de ladite courroie. L'extrémité supérieure du poussoir 170̸ est munie d'une équerre 177 présentant une aile verticale qui vient contre l'onglet 39a rabattu.

La figure 23 montre, toujours au poste V, un dispositif de plancher mobile 178 situé à côté du poussoir 170̸ et laissant le passage, dans le plan horizontal, à ce poussoir. Le dispositif 178 comporte, dans sa partie supérieure, une sorte de plaquette 179 propre à supporter l'ondulé 3 en prenant appui contre le bord horizontal inférieur 39 de l'ondulé 3. La plaquette 179 est portée par une tige verticale 180̸ solidaire, à sa partie inférieure, d'un bloc 181 entraînant, par une tige verticale 182b, une fourchette 182a recevant le galet 22 du support 20̸ du poste conformateur comportant un perçage vertical traversé par une colonne verticale de guidage 182. La montée verticale du bloc 181 et donc du plancher mobile 178 est commandée par une action synchrone provoquée par le galet 22 montant sur la rampe 23 (figure 4) et entraînant la tige 182b et par une came 183 calée en rotation sur un arbre horizontal rotatif a. Cette came 183 agit sur un galet porté par un bras 184 d'un mécanisme 185, de transmission de mouvement à biellette articulée comme visible sur la figure 23.

Lorsque le galet 22 est arrivé en haut de la rampe 23, la descente du bloc 181, de la tige 182b et du plancher mobile 178 est commandée par les moyens 185.

Le plancher mobile 178 est situé dans le prolongement d'une rampe fixe (non représentée) qui supporte le conformateur 18, le flacon 1 et l'ondulé 3 lors du transfert du poste IV au poste V étant supportés par la tige 170̸.

Lorsque le poussoir 170̸ en fin de course vers le haut a terminé l'introduction dans l'étui 2 du flacon et de son ondulé, la descente de la tige 180̸ et du plancher mobile 178 est commandée par les moyens 185 pour que le conformateur 18 redescende et que la partie supérieure 24 en forme d'entonnoir se trouve complètement dégagée de l'étui. Le flacon reste soutenu dans l'étui par le poussoir 170̸ qui est toujours en position haute.

La figure 24 montre des moyens à lames rotatives 186, 187 dans un plan sensiblement horizontal, prévus au poste V pour rabattre la patte latérale inférieure 2a et supérieure 2b de l'étui. Les lames se trouvent en arrière selon le sens d'entraînement de l'étui par la tourelle. On rappelle que pour l'exemple considéré, sur la figure 24, le sens d'entraînement de l'étui 2 est le sens d'horloge autour de l'axe vertical de la tourelle, c'est-à-dire qui l'étui 2 est entraîné de la droite vers la gauche de la figure 24 lorsqu'un pas de la tourelle est effectué. Le poussoir 170̸ et son extrémité supérieure sont prévus suffisamment étroits et sont situés dans la zone médiane de l'étui 2 pour ne pas gêner le rabattement des pattes 2a, 2b. Lorsque ce rabattement a été effectué, le flacon et l'ondulé sont maintenus, dans l'étui, par la lame rotative 186 de sorte que le poussoir 170̸ peut redescendre afin de ne pas gêner le pas suivant d'entraînement de l'étui 2.

La commande de la rotation des lames 186 et 187 est assurée par un arbre vertical rotatif 188 entraînant, par l'intermédiaire de pignons, des courroies crantées respectives 189, 190̸. La lame rotative supérieure 187 est portée par un arbre vertical 191 muni, en partie haute, d'un pignon directement entraîné par la courroie 190̸. La lame inférieure 186 a une forme sensiblement en équerre ; une articulation est prévue au voisinage du sommet de l'équerre sur un axe vertical 192 porté par l'extrémité radiale d'un maneton horizontal 193. Ce maneton est entraîné en rotation autour d'un axe 194 par un pignon coopérant avec la courroie crantée 189. La petite branche de la lame 186 en équerre sert à rabattre la patte 2a ; la grande branche de l'équerre 186 est articulée, à son extrémité éloignée de l'axe 192, sur un pivot 195 porté par l'extrémité d'un bras 196 monté rotatif autour d'un axe vertical fixe 197. Ce mécanisme permet de communiquer à la lame 186 un mouvement approprié d'une part pour effacer cette lame de la trajectoire de l'étui 2 et d'autre part pour rabattre la patte 2a.

L'arbre 188 est entraîné à partir de l'arbre vertical b par un système de transmission à chaîne 198 et à pignons de renvoi.

Les deux pattes 2c, 2d de l'étui situées en avant selon le sens d'entraînement de l'étui seront rabattues, lors du déplacement de cet étui, par des rampes fixes, non représentées, qui permettront de maintenir lesdites pattes dans leur position rabattue.

La figure 25 montre un mécanisme, prévu au poste VI, comprenant une patte supérieure 199 et une patte inférieure 20̸0̸ montées rotatives autour d'une axe horizontal. Ces deux pattes sont commandées simultanément par un arbre vertical rotatif 20̸1 et par des couples 20̸2, 20̸3 de pignons coniques de renvoi. L'ensemble est agencé de telle sorte que pour la rotation de l'arbre 20̸1 dans un sens déterminé la patte supérieure 199 s'abaisse tandis que la patte inférieure 20̸0̸ se soulève, l'inverse se produisant pour la rotation de l'arbre 20̸1 en sens contraire. Les mouvements de rotation de l'arbre 20̸1 sont commandés par une came 20̸4 calée sur un arbre vertical c ; un bras radial 20̸5 est solidaire de l'arbre 20̸1 en partie basse et porte un galet propre à appuyer contre la came 20̸4 sous l'action de moyens de rappel élastiques non représentés.

Chaque patte 199, 20̸0̸ est munie, à son extrémité éloignée de l'axe de rotation, d'au moins une ventouse 20̸6, 20̸7 pour saisir et fermer respectivement le couvercle 2e et le fond 2f de l'étui.

La figure 26 représente un bras 20̸8 combiné avec la patte inférieure 20̸0̸ pour rabattre l'onglet 2h prévu sur le bord du fond 2f. Un bras semblable (non représenté) orienté sens dessus-dessous est combiné avec la patte supérieure 199 pour rabattre l'onglet 2g du couvercle 2e. Par souci de simplification des dessins, le bras 20̸8 est représenté sur une figure 26 distincte de la figure 25. Le bras 20̸8 est monté rotatif autour d'un axe horizontal 20̸9 et est entraîné en rotation à partir de l'arbre 20̸1 par un système de pignon conique partiellement représenté. L'extrémité du bras 20̸8 éloignée de l'axe d'articulation forme une sorte de spatule dont la largeur est sensiblement égale à celle de l'onglet 2h ; sur sa face supérieure plane, ladite extrémité est munie de dents 210̸ formées par des sortes de plaquettes parallèles entre elles, écartées les unes des autres et orthogonales au plan de l'extrémité du bras 20̸8 ; le plan moyen de ces plaquettes est en outre orthogonal à la ligne de pliage de l'onglet 2h. Ces dents 210̸ viennent coopérer avec l'onglet 2h pour assurer son rabattement sensiblement à 90̸° par rapport au fond 2f.

La figue 27 montre des moyens 211 de maintien par ventouse 212 de la paroi avant 2i de l'étui, de manière à écarter légèrement cette paroi 2i pour faciliter l'introduction de l'onglet 2h. La paroi 2i est ensuite relâchée.

Les moyens 211 comprennent un bras 213, par exemple en tube à section carrée, muni à son extrémité tournée vers l'étui 2 d'une sorte de peigne ou râteau 214 dont les dents 215 sont propres à s'engager dans les espaces compris entre les dents 210̸ de la figure 26. Ainsi, le bras 213 est en quelque sorte imbriqué dans le bras 20̸8 lorsque ce dernier est en position relevée, mais, pour rendre les dessins plus clairs, ces deux bras ont été représentés séparément sur les figures 26 et 27. Les dents 215 sont orientées verticalement vers le bas et comportent, à leur partie inférieure, un rebord en saillie vers l'étui 2 propre à exercer une poussée sur l'onglet 2h pour son introduction dans l'étui. La ventouse 212 est prévue dans la partie centrale, démunie de dents, du peigne 214 ; un espace libre correspondant est prévu dans la partie médiane entre les dents 210̸ (figure 26) pour le passage de cette ventouse ; par aspiration (création d'un vide relatif par des moyens non représentés sur les dessins) on peut appliquer la face 2i contre la ventouse 212 et faciliter l'entrée de l'onglet 2h.

Le bras 213 est déplacé en translation circulaire parallèlement à lui-même par un mécanisme 216 à biellettes articulées formant un parallélogramme déformable ; les deux biellettes sont articulées à l'une de leurs extrémités sur le bras 213 ; à son autre extrémité l'une des biellettes est articulée sur un point fixe tandis que l'autre biellette est entraînée en rotation par un arbre 217 horizontal parallèle à la face 2i de l'étui. Cet arbre 217 est entraîné à partir d'un arbre vertical 218 par un couple de pignons coniques. L'arbre vertical 218 est commandé par une came 219 calée en rotation sur l'arbre c.

Une combinaison de moyens analogues assure le travail sur l'onglet 2g de la patte supérieure de l'étui.

La figure 28 montre un mécanisme 221, prévu au poste VI, pour déplacer une lame 222 de maintien de la patte avant inférieure 2c de l'étui. Lorsque l'onglet 2h a été introduit dans l'étui 2 et s'est verrouillé, d'une manière classique, le fond 2f de l'étui ne risque plus de s'ouvrir sous l'effet du poids du flacon et la lame 222 peut donc être retirée et effacée pour permettre le pas suivant de l'étui 2 avec la tourelle (non visible sur la figure 28).

La lame 222 qui présente une partie contre-coudée, est déplacée en translation circulaire parallèlement à elle-même par un système 223 à deux biellettes horizontales formant un parallélogramme déformable. La rotation de l'une des biellettes est commandée par un arbre vertical 224, cet arbre étant lui-même commandé par une came 225 calée sur l'arbre vertical b et agissant sur un mécanisme de liaison visible sur la figure 28.

La figure 29 représente au niveau du poste VIII, une partie de la tourelle 4 et des moyens 226 pour éjecter de la tourelle l'étui 2 fermé et rempli du flacon 1 entouré de son ondulé, maintenu dans le logement 9.

Les moyens 226 comprennent un plateau 227 s'étendant radialement vers l'extérieur, et dont la surface supérieure est tangente à la partie inférieure de l'étui 2. Un poussoir 228 est prévu radialement vers l'intérieur, de manière à s'étendre transversalement derrière la grande face intérieure de l'étui 2. Ce poussoir 228 est fixé sur une branche horizontale transversale d'un organe de traction 229 en forme d'équerre, dont l'autre branche est orientée radialement. La concavité de cet organe 229 est tournée de manière à pouvoir recevoir la base de l'étui 2 lorsque ce dernier tourne dans le sens d'horloge, entraîné par la tourelle 4. La branche radiale de la pièce 229 est munie, à son extrémité éloignée du poussoir 228, d'une extension verticale 230̸ dirigée vers le bas. Cette extension traverse une fente longitudinale 231 prévue dans le plateau 227. L'extension 230̸ est liée en translation, au-dessous du plateau 227, à un bloc 232 monté coulissant sur une tige de guidage 233 orientée radialement, et qui traverse avec un jeu réduit un alésage prévu dans le bloc 232. Le déplacement en translation du bloc 232 est commandé par un vérin 234 d'axe vertical dont la tige est reliée, à son extrémité libre, par une articulation, à un bras d'un dispositif de renvoi 235 monté rotatif autour d'un axe horizontal, de direction orthogonale à celle de la tige 233. Le dispositif de renvoi 235 comporte un autre bras, sensiblement décalé de 90̸° par rapport à celui relié à la tige du vérin 234 ; cet autre bras porte, à son extrémité, un galet 236 engagé dans une encoche verticale latérale du bloc 232.

Une rotation dans un sens approprié du dispositif de renvoi 235 provoque le déplacement en translation du bloc 232 radialement vers l'extérieur de sorte que le poussoir 228 entraîne l'étui 2 hors de la tourelle 4. La tourelle ayant provoqué en fin de sa rotation l'ouverture des pinces 25, vient talonner celles-ci sur une barre fixe.

La figure 30̸ montre un ensemble de basculement 237 qui est prévu, au poste VIII, à l'extrémité radiale extérieure du plateau 227.

L'ensemble 237 comprend un châssis 239 qui peut basculer autour d'un axe horizontal transversal 240̸ dont l'axe géométrique est situé sensiblement dans le plan moyen de la plaque 227. Le basculement du châssis 239 est commandé par un vérin 241 dont l'extrémité libre de la tige est articulée sur l'extrémité d'une biellette 242, orthogonale à l'axe 240̸ et liée en rotation à cet axe.

Le châssis 239 comprend deux montants latéraux en forme de trapèze rectangle dont la petite base est éloignée de la plaque 227, le grand côté de l'angle droit de ce trapèze étant orthogonal à ladite plaque 227 et tourné vers l'étui 2 lorsque le châssis 239 est dans la position relevée représentée sur la figure 30̸.

Des rouleaux 239a, par exemple au nombre de quatre, d'axes horizontaux parallèles sont disposés côte-à-côte entre les montants du châssis 239 ; les rouleaux 239a peuvent tourner librement autour de leurs axes portés par les susdits montants. Un élément de guidage et de maintien 238, en forme d'équerre, est fixé sur la plaque 227 pour le positionnement latéral de l'étui 2 par rapport au châssis 239.

Le châssis 239 comporte une plaquette 243 formant une équerre avec le plan moyen des axes des rouleaux et solidaire des montants du châssis 239. Lorsque ce châssis occupe sa position relevée de la figure 30̸, la plaquette 243 vient s'inscrire dans une ouverture de la plaque 227 ; lorsque l'étui 2 est poussé au contact des rouleaux 239a, dont le plan des axes est vertical, la plaquette 243 se trouve au-dessous du fond de l'étui 2.

Lorsque le vérin 241 commande le basculement du châssis 239, vers l'avant, la plaquette 243 entraîne l'étui 2 dans ce basculement. Le basculement est commandé jusqu'à ce que le plan des axes des rouleaux 239a soit légèrement incliné par rapport à l'horizontale de manière à assurer l'évacuation de l'étui 2 par gravité sur un convoyeur 244.

Cette évacuation s'effectue à vitesse réduite et sans aucun choc.

Le fonctionnement de la machine conforme à l'invention résulte des explications qui précèdent, sans qu'il soit nécessaire d'insister à ce sujet.

On rappellera simplement que la tourelle 4 tourne pas à pas de sorte que les logements de cette tourelle passent successivement aux postes I à VIII, en s'y arrêtant.

Au poste I, la machine assure la prise de l'ondulé 3 dans le dispositif de stockage et l'introduction de cet ondulé dans le conformateur 18 avec rabat des parois latérales et des parties supérieure et inférieure ainsi que de la patte avant.

Au poste II, un étui 2, pris à plat dans l'empilage, est mis en forme et introduit dans un logement 9 de la tourelle.

Au poste III, la montée de l'ondulé et du conformateur est amorcée par la rampe 23.

Au poste IV, le flacon est introduit dans l'ondulé, le godet vide qui contenait le flacon est éjecté, et le volet inférieur de l'ondulé est rabattu.

Au poste V, l'onglet situé en bordure du volet inférieur de l'ondulé est rabattu, l'ensemble du flacon et de l'ondulé est introduit dans l'étui 2, puis le conformateur 18 est descendu ; les pattes latérales inférieure et supérieure arrière de l'étui 2 sont rabattues puis le poussoir du flacon est descendu. Les autres pattes latérales de l'étui 2 sont ensuite rabattues.

Au poste VI, les pattes d'extrémité de l'étui sontt rabattues avec enfoncement des onglets dans l'étui, par l'action combinée de poussoirs et de dispositifs à ventouse.

Au poste VII, l'étui fermé ne fait que passer.

Au poste VIII, l'étui est éjecté.

La machine encartonneuse automatique conforme à l'invention peut être réalisée sous une forme compacte avec une surface au sol d'environ 0̸,7 m x 0̸,85 m pour une hauteur totale de 1,35 m et assurer une cadence de l'ordre de 10̸ à 20̸ coups par minute. La machine est d'une conception simple et permet des changements de format très rapides obtenus, non pas par des réglages, mais par des changements d'outillage faciles à réaliser. La synchronisation est obtenue à l'aide de cames montées sur des arbres rotatifs entraînés à partir d'un même moteur, ce qui est une solution économique et robuste.

L'article, en particulier le flacon 1, est toujours manipulé dans sa position naturelle, sans aucun système de préhension et sans qu'il soit nécessaire de lui imprimer des chocs ou des heurts quelconques.

Les étuis sont fermés au dernier moment ce qui annule pratiquement les risques de rayures sur ces étuis.

## Revendications

1. Machine, notamment encartonneuse, pour mettre automatiquement un article, en particulier un flacon, dans un étui, comprenant, à un premier niveau (N1), une tourelle (4) montée rotative autour d'un axe (5) sensiblement vertical et comprenant des logements (9) répartis sur sa périphérie pour recevoir les étuis (2), au passage devant un poste de travail, et les entraîner pas à pas, au cours de la rotation de la tourelle, en divers postes de travail successifs, et, à un niveau (N3) différent du premier, des moyens d'amenée (A) de l'article à un poste, à la verticale d'un étui (2) à l'état ouvert, des moyens de déplacement (169) étant en outre prévus pour introduire l'article (1) dans l'étui (2) par un mouvement sensiblement vertical, la machine comportant un magasin destiné à recevoir un empilage de feuilles prédécoupées (17) de carton ondulé (3), un mécanisme pour rabattre des parties du carton ondulé (3) et des moyens de déplacement pour introduire l'article (1) avec le carton ondulé (3) dans l'étui (2), caractérisée par le fait que l'empilage de feuilles prédécoupées (17) de carton ondulé (3) est situé à un niveau intermédiaire (N2) compris entre le niveau (N1) des étuis et le niveau d'arrivée (N3) des articles, que la machine comporte un dispositif conformateur (18) prévu au niveau intermédiaire (N2), en correspondance avec chaque logement (9) de la tourelle, et des moyens (P) pour saisir les feuilles (17) de carton ondulé une à une et les introduire dans le dispositif conformateur (18), et que la machine comporte des moyens (127) pour introduire l'article (1) dans le carton ondulé (3), celui-ci étant dans le conformateur (18).

2. Machine selon la revendication 1, caractérisée par le fait que le niveau (N1) des étuis (2) est situé au-dessus du niveau d'arrivée (N3) des articles (1) et les moyens de déplacement (169) sont agencés pour soulever verticalement les articles (1) et assurer leur introduction dans l'étui (2).

3. Machine selon l'une quelconque des revendications précédentes, caractérisée par le fait que chaque dispositif conformateur (18) est monté coulissant dans le sens vertical sur des colonnes de guidage (21) allant de la partie basse du niveau intermédiaire (N2) à la partie inférieure d'un logement (9) de la tourelle (4), tandis qu'une rampe fixe de montée (23) est prévue pour agir sur un galet (22), ou équivalent, lié au conformateur (18) et assurer une montée, dans le sens vertical, de ce conformateur (18), dans une zone angulaire prédéterminée.

4. Machine selon l'une quelconque des revendications précédentes, caractérisée par le fait que l'extrémité supérieure du conformateur (18) est munie de lames élastiques (24) convergeant vers le haut de manière à former une sorte d'entonnoir qui facilite l'entrée du conformateur (18) dans l'ouverture inférieure de l'étui (2).

5. Machine selon la revendication 4, caractérisée par le fait que le conformateur (18) est constitué par une boîte parallélépipédique dont la face verticale située radialement vers l'extérieur par rapport à l'axe vertical de la machine est ouverte, la partie basse de cette boîte étant ouverte, ainsi que la partie haute qui est surmontée des lames élastiques (24) formant entonnoir, l'ensemble étant tel que l'introduction de la feuille prédécoupée de carton ondulé dans le conformateur (18) s'effectue dans le sens radial sous l'action de moyens de préhension (P) qui appliquent la feuille contre la grande face verticale (19) du conformateur (18) la plus proche de l'axe de la machine, les parois latérales du conformateur (18) et le bord (67) de l'entonnoir assurant le maintien des parties latérales de la feuille prédécoupée et de sa partie supérieure, des moyens supplémentaires (68, 70 ; 79,80) étant en outre prévus pour replier une patte avant (37a) de la feuille (17) de carton ondulé (3) et une patte inférieure (39).

6. Machine selon l'une quelconque des revendications précédentes, caractérisée par le fait que les moyens de préhension (P) des feuilles (17) de carton ondulé (3) comprennent un dispositif à ventouse (41) supporté par une colonne verticale (42) munie, à sa base, d'un coulisseau (43) guidé par une nervure diamétrale (44) ménagée sur un plateau (45) propre à être entraîné en rotation autour d'un axe vertical, des moyens (54, 56, 58, 59) étant prévus pour déplacer en translation ladite colonne (42) suivant la direction de la nervure (44), tandis que des moyens (46, 47, 48) sont prévus pour entraîner en rotation le plateau (45) autour de son axe.

7. Machine selon la revendication 6, caractérisée par le fait que les moyens pour entraîner en translation la colonne (42) comprennent un bras horizontal (54) situé au-dessus du plateau (45) et muni d'un manchon vertical (53) traversé librement en rotation par la colonne, les mouvements de ce bras étant commandés à partir d'un arbre rotatif (58) coaxial au plateau (45) par des moyens de transmission (59, 60,61) appropriés tandis que le plateau (45) est lui-même entraîné en rotation à partir d'un arbre creux (46) coaxial au susdit arbre (58).

8. Machine selon la revendication 7, caractérisée par le fait que la rotation de chacun des arbres (46, 58) est assurée par une roue (48 ; 63) entraînant un pignon (47 ; 62) calé sur l'arbre considéré, et un système bielle-manivelle (49 ; 64) entraînant la roue en réponse à la rotation d'une came (51 ; 65).

9. Machine selon l'une quelconque des revendications précédentes, caractérisée par le fait qu'elle comporte des moyens de stockage des étuis (2) à plat, ces étuis présentant un contour fermé replié, des moyens de préhension (94) étant prévus pour saisir les étuis (2) un à un, tandis qu'un organe de poussée, notamment formé par une rampe (106), est propre à agir sur un côté de l'étui aplati, lorsqu'il est entraîné, pour provoquer la mise en forme de cet étui, les moyens de préhension étant montés sur un chariot (96) mobile en translation propre à engager l'étui dans un logement (9) de la tourelle (4).

10. Machine selon la revendication 9, caractérisée par le fait que le chariot (96) portant les moyens de préhension (94) est déplacé suivant un mouvement rectiligne alternatif en étant relié à un brin rectiligne (98) d'une courroie crantée (99) qui décrit un contour fermé, cette courroie étant entraînée, suivant un mouvement alternatif, à partir d'un pignon (100) lui-même commandé par une roue répondant à la rotation d'une came (102).

11. Machine selon l'une quelconque des revendications précédentes, caractérisée par le fait qu'elle comprend un convoyeur d'arrivée (112) pour les articles à introduire dans les étuis (2) et chaque article à introduire est disposé dans un godet (113) muni d'une ouverture (114) dans son fond et disposé sur le convoyeur, des moyens (120) de prise du godet (113) étant prévus pour le dégager du convoyeur et l'amener à un poste d'introduction de l'article (1) dans le conformateur (18).

12. Machine selon la revendication 11, caractérisée par le fait que les moyens pour introduire l'article dans le conformateur sont agencés pour, dans un premier temps, soulever l'ensemble du godet (113) et de l'article (1), de manière que ce dernier reste guidé par le godet (113) alors que sa partie supérieure s'engage dans le conformateur (18), puis, dans un deuxième temps, soulever uniquement ledit article (1) par l'intermédiaire d'un poussoir (130) qui traverse le fond ouvert (114) du godet.

13. Machine selon la revendication 12, caractérisée par le fait qu'un dispositif à lame de maintien (142) est prévu pour venir soutenir l'article lorsque celui-ci a été introduit dans le conformateur (18) et l'enveloppe en carton ondulé (3), tandis que des moyens à tige basculante (156) sont prévus pour rabattre à l'horizontale, la patte inférieure (39) de la feuille de carton ondulé, et pour la soutenir, ainsi que l'article, lorsque la susdite lame (142) s'efface.

14. Machine selon l'une quelconque des revendications précédentes, caractérisée par le fait que les moyens de déplacement (169), pour introduire l'objet (1) dans l'étui (2), comprennent un poussoir (170) mobile verticalement, notamment par l'action d'un vérin (176) agissant sur un dispositif (175) amplificateur de course, des moyens d'extraction (178, 179, 180) étant en outre prévus pour la descente du conformateur (18) dont l'extrémité supérieure, en forme d'entonnoir, a été engagée dans la partie inférieure de l'étui.

15. Machine selon l'une quelconque des revendications précédentes, caractérisée par le fait que des moyens à lame rotative (186, 187), dans un plan sensiblement horizontal, sont prévus pour rabattre la patte latérale inférieure (2a) et supérieure (2b) de l'étui qui se trouve en arrière selon le sens d'entraînement de l'étui (2) par la tourelle (4).

16. Machine selon l'une quelconque des revendications précédentes, caractérisée par le fait qu'elle comprend, pour la fermeture de l'étui, une patte supérieure (199) et une patte inférieure (200) rotatives autour d'un axe horizontal, et munies de ventouses (206, 207) pour fermer le couvercle (2e) et le fond (2f) de l'étui (2), chaque patte étant combinée avec un bras (208) propre à rabattre l'onglet (2g, 2h) prévu respectivement sur les bords du couvercle et du fond pour assurer l'engagement de cet onglet dans l'étui et son verrouillage.

17. Machine selon la revendication 16, caractérisée par le fait qu'elle comporte des moyens de maintien (211) par ventouse de la paroi avant (2i) de l'étui de manière à écarter légèrement cette paroi et faciliter l'introduction des onglets (2g, 2h), ladite paroi étant relâchée ensuite.

18. Machine selon l'une quelconque des revendications précédentes, caractérisée par le fait qu'elle comprend un ensemble de basculement (237) à équerre, dont une aile (243) vient sous l'étui (2) en position verticale, cet ensemble étant muni de rouleaux (239a) dont les axes sont parallèles et situés dans un plan vertical lorsque l'étui (2) est reçu par l'équerre, l'ensemble basculant de manière que le plan des axes des rouleaux prenne une position légèrement inclinée sur l'horizontale et permette l'évacuation par gravité, à vitesse réduite, de l'étui rempli sur un convoyeur (244).

## Patentansprüche

1. Maschine, insbesondere Verpackungsmaschine, zum automatischen Einlegen eines Artikels, insbesondere eines Flacons, in ein Etui, mit
einem Turm (4) auf einer ersten Ebene (N1), der drehbar um eine im wesentlichen vertikal justierte Achse (5) montiert ist und Aufnahmeöffnungen (9) zum Aufnehmen der Etuis beim Passieren einer Arbeitsstation umfaßt, die entlang dessen Umfang verteilt sind und die diese Schritt für Schritt im Laufe der Rotation des Turmes zu den verschiedenen aufeinanderfolgenden Arbeitsstationen mitnehmen, und, auf einer von der ersten Ebene verschiedenen Ebene (N3), Mitteln (A) zum Zuführen der Artikel zu einer Station in der Vertikalen eines Etuis (2) in geöffnetem Zustand, und außerdem Verschiebungsmitteln (169) zum Einführen der Artikel (1) in das Etui (2) durch eine im wesentlichen vertikale Bewegung, wobei die Maschine ein Magazin zum Aufnehmen eines Stapels vorgeschnittener Bögen (17) aus Wellkarton (3), eine Vorrichtung zum Umlegen von Teilen des Wellkartons (3) und Verschiebungsmittel zum Einführen des Artikels (1) mit dem Wellkarton (3) in das Etui (2) aufweist, dadurch gekennzeichnet, daß
der Stapel vorgeschnittener Bögen (17) aus Wellkarton (3) auf einer Zwischenebene (N2) zwischen der Ebene (N1) der Etuis und der Ankunfts-Ebene (N3) der Artikel angeordnet ist, daß die Maschine eine Faltvorrichtung (18), die auf der Zwischenebene in Korrespondenz zu jeder Aufnahmeöffnung (9) des Turmes vorgesehen ist, und Mittel (P) zum einzelnen Erfassen der Bögen (17) aus Wellkarton und zu deren Einführen in die Faltvorrichtung (18) aufweist, und daß die Maschine Mittel (127) zum Einführen des Artikels (1) in den Wellkarton (3) aufweist, der sich in der Faltvorrichtung (18) befindet.

2. Maschine nach Anspruch 1, dadurch gekennzeichnet, daß die Ebene (N1) der Etuis (2) oberhalb der Ankunftsebene (N3) der Artikel (1) angeordnet ist und die Verschiebungsmittel (169) dazu ausgebildet sind, die Artikel (1) vertikal anzuheben und deren Einführung in das Etui (2) sicherzustellen.

3. Maschine nach einem der vorhergehenden Ansprüche, dadurch gekennzeichnet, daß jede Faltvorrichtung (18) in vertikaler Richtung gleitend an Führungssäulen (21) angeordnet ist, die vom Unterteil der Zwischenebene (N2) in den unteren Teil einer Aufnahmeöffnung (9) des Turmes (4) reichen, während eine fest angeordnete Rampe (23) vorgesehen ist, auf eine Rolle (22) zu wirken, oder äquivalent dazu, mit der Faltvorrichtung (18) verbunden ist und ein Aufsteigen in vertikaler Richtung von dieser Faltvorrichtung (18) in einem vorbestimmten Winkelbereich sicherstellt.

4. Maschine nach einem der vorhergehenden Ansprüche, dadurch gekennzeichnet, daß das obere Ende der Faltvorrichtung (18) mit elastischen Wänden (24) versehen ist, die zum oberen Ende zu, zu einer Art Trichter konvergierend ausgebildet sind, der den Eintritt der Faltvorrichtung (18) in die untere Öffnung des Etuis (2) erleichtert.

5. Maschine nach Anspruch 4, dadurch gekennzeichnet, daß die Faltvorrichtung (18) gebildet ist durch eine parallelelepipedische Kammer, deren bezüglich der vertikalen Achse der Maschine vertikal gelegene radiale Außenseite offen ist, und der untere Teil dieser Kammer sowie der obere Teil, der mit den einen Trichter bildenden elastischen Wänden (24) verbunden ist, offen sind, wobei eine Anordnung gebildet wird, derart, daß die Einführung der vorgeschnittenen Bögen aus Wellkarton in die Faltvorrichtung (18) in radialer Richtung unter Betätigung der Mittel (P) zum Greifen erfolgt, die den Bogen gegen die große vertikale Fläche (19) der Faltvorrichtung (18), die der Achse der Maschine nähergelegen ist, andrücken, wobei die Seitenwände der Faltvorrichtung (18) und die Kante (67) des Trichters die Aufrechthaltung der Seitenteile und des Oberteils der vorgefaltenen Bögen gewährleisten, wobei weiterhin zusätzliche Mittel (68,70;79,80) vorgesehen sind zum Falten einer vorderen Lasche (37a) des Bogens (17) aus Wellkarton (3) und einer unteren Lasche (39).

6. Maschine nach einem der vorhergehenden Ansprüche, dadurch gekennzeichnet, daß die Mittel (P) zum Greifen der Bögen (17) aus Wellkarton (3) eine Vorrichtung zum Ansaugen (41) umfassen, getragen von einer vertikalen Säule (42), die an ihrem Grund ein Gleitstück (43) aufweist, das durch eine diametrale Rippe (44) geführt ist, die auf einer Scheibe (45) angebracht ist, die geeignet ausgeführt ist, um in Rotation um eine vertikale Achse mitgeführt zu werden, wobei Mittel (54, 56, 58, 59) zum translatorischen Verschieben der genannten Säule (42) in Richtung der Rippe (44), und Mittel (46, 47, 48), um die Scheibe (45) in Rotation um ihre Achse zu versetzen, vorgesehen sind.

7. Maschine nach Anspruch 6, dadurch gekennzeichnet, daß die Mittel zum translatorischen Verschieben der Säule (42) einen horizontalen Arm (54) umfassen, der oberhalb der Scheibe (45) angeordnet und mit einer vertikalen Manschette (53) ausgestattet ist, die frei drehbar die Säule umgreift, wobei die Bewegungen dieses Armes von einer koaxial zu der Scheibe (45) angeordneten Rotationswelle (58) unter Vermittlung von geeigneten Transmissions-Mitteln (59,60,61) angetrieben werden, während die Scheibe (45) von einer koaxial zu der oben genannten Welle (58) angeordneten Hohlwelle (46) in Rotation versetzt wird.

8. Maschine nach Anspruch 7, dadurch gekennzeichnet, daß die Rotation jeder Welle (46,58) durch ein Rad (48;63), das ein auf der genannten Welle befestigtes Getrieberad (47;62) antreibt, gewährleistet ist, und daß eine von einer Exzenter-Scheibe (51;65) betätigte Kurbel-Stangen-Anordnung (49;64) das Rad antreibt.

9. Maschine nach einem der vorhergehenden Ansprüche, dadurch gekennzeichnet, daß sie Mittel zum liegenden Stapeln der Etuis (2) aufweist, wobei diese Etuis eine zusammengefaltete geschlossene Kontur aufweisen, daß Greifmittel (94) zum einzelnen Erfassen der Etuis (2) vorgesehen sind, während ein Förderorgan, insbesondere gebildet durch eine Rampe (106), geeignet ist, auf eine Seite des zusammengefalteten Etuis derart zu wirken, daß bei der Mitnahme des Etuis eine Formung erfolgt, wobei die Greifmittel auf einem translatorisch beweglichen Schlitten (96) befestigt sind, der geeignet ist, das Etui in eine Aufnahmeöffnung (9) des Turmes (4) zu bringen.

10. Maschine nach Anspruch 9, dadurch gekennzeichnet, daß der die Greifmittel (94) tragende Schlitten (96) geradlinig hin und her verschiebbar ist, indem er mit einem geradlinigen Teil (98) eines Endlos-Zahnriemens (99) verbunden ist, der von einem Getrieberad (100) in einer Hin- und Her-Bewegung angetrieben wird, das über ein Rad durch eine Exzenter-Scheibe (102) antreibbar ist.

11. Maschine nach einem der Vorhergehenden Ansprüche, dadurch gekennzeichnet, daß sie ein Zuförderband (112) für die in die Etuis (2) einzuführenden Artikel aufweist, und daß jeder einzuführende Artikel auf einem Näpfchen (113) angeordnet ist, das mit einer bodenseitigen Öffnung (114) ausgestattet und auf dem Band angeordnet ist, wobei Greifmittel (120) zum Abheben des Näpfchens (113) vom Band und Zuleiten zu einer Artikel-Einführstation (1) in der Faltvorrichtung (18) vorgesehen sind.

12. Maschinen nach Anspruch 11, dadurch gekennzeichnet, daß die Mittel zum Einführen der Artikel in die Faltvorrichtung ausgebildet sind, um - in einem ersten Zeitabschnitt - Näpfchen (113) und Artikel (1) derart hochzuheben, daß dieser weiter durch das Näpfchen (113) geführt wird, wenn sein oberer Teil sich in die Faltvorrichtung (18) einschiebt, und um - in einem zweiten Zeitabschnitt - nur den Artikel mit Hilfe eines Stößels (130) hochzuheben, der den offenen Boden (114) des Näpfchens durchquert.

13. Maschine nach Anspruch 12, dadurch gekennzeichnet, daß eine bandartige Haltevorrichtung (142) vorgesehen ist, um den Artikel zu halten, wenn er in die Faltvorrichtung (18) und die Wellkarton-Umhüllung (3) eingeführt ist, und daß Kipphebel-Mittel (156) vorgesehen sind, um die untere Lasche (39) des Wellkarton-Bogens in die Horizontale umzulegen und um diese sowie den Artikel zu halten, wenn die oben genannte Haltevorrichtung (142) zurücktritt.

14. Maschine nach einem der vorangehenden Ansprüche, dadurch gekennzeichnet, daß die Verschiebungsmittel (169) zum Einführen des Objektes (1) in das Etui (2) einen vertikal beweglichen Stößel (170), insbesondere durch Betätigung eines Hubkolbens (176), der über eine Getriebeverstärkungsvorrichtung (175) wirkt, und außerdem Mittel zum Ausheben (178,179,180) umfassen, die zum Herablassen der Faltvorrichtung (18) vorgesehen sind, deren oberes trichterförmiges Ende in den unteren Teil des Etuis eingeführt ist.

15. Maschine nach einem des vorhergehenden Ansprüche, dadurch gekennzeichnet, daß Schwenk-Klappen-Mittel (186,187) in einer im wesentlichen horizontalen Ebene vorgesehen sind zum Umlegen der seitlichen unteren Lasche (2a) und der seitlichen oberen Lasche (2b) des Etuis, die sich bezogen auf die Bewegungsrichtung des Etuis (2) durch den Turm (4) rückseitig befindet.

16. Maschine nach einem der vorhergehenden Ansprüche, dadurch gekennzeichnet, daß zum Verchluß des Etuis ein oberer Hebel (199) und ein unterer Hebel (200) vorgesehen sind, die um eine horizontale Achse schwenkbar und mit Saugnäpfen (206,207) zum Verschließen des Deckels (2e) und des Bodens (2f) des Etuis (2) versehen sind, wobei jeder Hebel mit einem Arm (208) verbunden ist, der zum Umlegen eines Falzes (2g, 2h) geeignet ist, welcher jeweils an den Seiten des Deckels und des Bodens vorgesehen ist, um das Hineinführen dieses Falzes in das Etui und seine Verriegelung sicherzustellen.

17. Maschine nach Anspruch 16, dadurch gekennzeichnet, daß sie Haltemittel (211) mit Saugnäpfen für die Vorderwand (2i) des Etuis umfaßt, derart, daß diese Wand leicht aufgespreizt wird und die Einführung der Falze (2g, 2h) erleichtert wird, wobei die genannte Vorderwand daraufhin entlastet wird.

18. Maschine nach einem der vorhergehenden Ansprüche, dadurch gekennzeichnet, daß sie eine winkelige Wippanordnung (237) umfaßt, deren Tragfläche (243) unter das Etui (2) in vertikaler Position greift, wobei diese Anordnung ausgestattet ist mit einer Rollenanordnung (239a), deren Achsen parallel und in einer senkrechten Ebene angeordnet sind, so daß, wenn das Etui (2) durch den Winkel aufgenommen wird, die Anordnung derart kippbar ist, daß die Achsenebene der Rollenanordnung in eine leicht zur Horizontalen geneigte Lage gedrückt wird und das schwerkraftbedingte Abführen des gefüllten Etuis mit reduzierter Geschwindigkeit auf das Förderband (244) gestattet.

## Claims

1. Machine, especially a boxing machine, for automatically putting an article, in particular a bottle, into a case, comprising, at a first level (N1), a turret (4) mounted so as to rotate about a substantially vertical axis (5) and comprising housings (9) distributed around its periphery so as to receive the cases (2), when passing in front of a workstation, and to take them step-by-step during the rotation of the turret to various successive workstations and, at a level (N3) different from the first, means (A) for bringing the article to a station, vertically in line with a case (2) in the open state; displacement means (169) further being provided so as to insert the article (1) into the case (2) by a substantially vertical movement, the machine comprising a magazine intended to receive a stack of precut sheets (17) of corrugated cardboard (3), a mechanism for folding down parts of the corrugated cardboard (3); and displacement means for inserting the article (1) with the corrugated cardboard (3) into the case (2); characterised in that the stack of precut sheets (17) of corrugated cardboard (3) is situated at an intermediate level (N2) lying between the level (N1) of the cases and the level (N3) at which the articles arrive; that the machine comprises a shaping device (18) provided at the intermediate level (N2), opposite each housing (9) of the turret, and means (P) for grasping the sheets (17) of corrugated cardboard one by one and inserting them into the shaping device (18); and in that the machine comprises means (127) for inserting the article (1) into the corrugated cardboard (3), the latter being in the shaper (18).

2. Machine according to Claim 1, characterised in that the level (N1) of the cases (2) is situated above the level (N3) at which the articles (1) arrive,and the displacement means (169) are arranged so as to raise the articles (1) vertically and insert them into the case (2).

3. Machine according to either of the preceding claims, characterised in that each shaping device (18) is mounted so as to slide in the vertical direction on guiding columns (21) going from the bottom part of the intermediate level (N2) to the lower part of a housing (9) of the turret (4), whilst a fixed ascending ramp (23) is provided to act on a roller (22), or equivalent, linked to the shaper (18) and to raise this shaper (18) in the vertical direction within a predefined angular zone.

4. Machine according to any one of the preceding claims, characterised in that the upper end of the shaper (18) is fitted with elastic blades (24) converging upwards so as to form a sort of funnel which facilitates the entry of the shaper (18) into the lower opening of the case (2).

5. Machine according to Claim 4, characterised in that the shaper (18) consists of a parallelepipedal box whose vertical face situated radially outwards with respect to the vertical axis of the machine is open; the bottom part of this box being open, as well as the top part which is surmounted by the elastic blades (24) forming a funnel; the assembly being such that the precut sheet of corrugated cardboard is inserted into the shaper (18) in the radial direction under the action of grasping means (P) which apply the sheet against the large vertical face (19) of the shaper (18) closer to the axis of the machine; the lateral walls of the shaper (18) and the edge (67) of the funnel holding the lateral parts of the precut sheet and of its upper part; additional means (68, 70; 79, 80) further being provided for folding down a front tab (37a) of the sheet (17) of corrugated cardboard (3) and a lower tab (39).

6. Machine according to any one of the preceding claims, characterised in that the means (P) for grasping the sheets (17) of corrugated cardboard (3) comprise a device with a sucker (41) supported by a vertical column (42) fitted, at its base, with a slide (43) guided by a diametric rib (44) made on a plate (45) capable of being rotationally driven about a vertical axis, means (54, 56, 58, 59) being provided for translationally displacing the said column (42) in the direction of the rib (44), whilst means (46, 47, 48) are provided for rotationally driving the plate (45) about its axis.

7. Machine according to Claim 6, characterised in that the means for translationally driving the column (42) comprise a horizontal arm (54) situated above the plate (45) and fitted with a vertical sleeve (53) freely rotationally traversed by the column, the movements of this arm being actuated from a rotary shaft (58) coaxial with the plate (45) via suitable transmission means (59, 60, 61), whilst the plate (45) itself is rotationally driven from a hollow shaft (46) coaxial with the above-mentioned shaft (58).

8. Machine according to Claim 7, characterised in that the rotation of each of the shafts (46, 58) is ensured by a wheel (48; 63) driving a pinion (47; 62) wedged onto the shaft in question, and a connecting rodcrank system (49; 64) driving the wheel in response to the rotation of a cam (51; 65).

9. Machine according to any one of the preceding claims, characterised in that it comprises means for storing the cases (2) flat, these cases having a folded closed contour, grasping means (94) being provided so as to grasp the cases (2) one by one whilst a thrust member, especially formed by a ramp (106), is capable of acting on one side of the flattened case when it is driven, so as to cause this case to be shaped, the grasping means being mounted on a carriage (96) which can be moved translationally and is capable of engaging the case in a housing (9) of the turret (4).

10. Machine according to Claim 9, characterised in that the carriage (96) carrying the grasping means (94) is displaced with a reciprocating rectilinear movement by being connected to a rectilinear length (98) of a toothed belt (99) which describes a closed contour, this belt being driven, with a reciprocating movement, from a pinion (100) itself actuated by a wheel responding to the rotation of a cam (102).

11. Machine according to any one of the preceding claims, characterised in that it comprises an arrival conveyor (112) for the articles to be inserted into the cases (2) and each article to be inserted is arranged in a bucket (113) fitted with an opening (114) in its bottom and arranged on the conveyor, means (120) for taking the bucket (113) being provided so as to free it from the conveyor and bring it to a station for inserting the article (1) into the shaper (18).

12. Machine according to Claim 11, characterised in that the means for inserting the article into the shaper are arranged in order, in a first instance, to raise the bucket (113) and article (1) assembly so that the said article (1) remains guided by the bucket (113) whilst its upper part engages in the shaper (18), then, in a second instance, to raise only the said article (1) by means of a pusher (130) which passes through the open bottom (114) of the bucket.

13. Machine according to Claim 12, characterised in that a device with a holding blade (142) is provided so as to support the article when the latter has been inserted into the shaper (18) and the corrugated cardboard envelope (3), whilst means with a tilting rod (156) are provided for folding down, until it is horizontal, the lower tab (39) of the sheet of corrugated cardboard, and for supporting it as well as the article when the abovementioned blade (142) retracts.

14. Machine according to any one of the preceding claims, characterised in that the displacement means (169) for inserting the object (1) into the case (2), comprise a pusher (170) which can move vertically, especially through the action of a jack (176) acting on a stroke-amplifying device (175), extraction means (178, 179, 180) being further provided for the descent of the shaper (18) whose upper funnel-shaped end has been engaged in the lower part of the case.

15. Machine according to any one of the preceding claims, characterised in that means (186, 187), with a blade which can rotate in a substantially horizontal plane, are provided for folding down the lower lateral tab (2a) and upper lateral tab (2b) of the case which is to the rear according to the direction in which the case (2) is driven by the turret (4).

16. Machine according to any one of the preceding claims, characterised in that it comprises, for closing the case, an upper tab (199) and a lower tab (200) which can rotate about a horizontal axis, and are fitted with suckers (206, 207) for closing the lid (2e) and the bottom (2f) of the case (2), each tab being combined with an arm (208) capable of folding down the tag (2g, 2h) respectively provided on the edges of the lid and of the bottom to ensure that this tag is engaged and locked in the case.

17. Machine according to Claim 16, characterised in that it comprises means (211) for holding the front wall (2i) of the case with a sucker so as slightly to move this wall away and to facilitate the insertion of the tags (2g, 2h), the said wall then being released.

18. Machine according to any one of the preceding claims, characterised in that it comprises a tilting assembly (237) with a bracket, one wing (243) of which comes under the case (2) in the vertical position, this assembly being fitted with rolls (239a) whose axes are parallel and situated in a vertical plane when the case (2) is received by the bracket, the assembly tilting so that the plane of the axes of the rolls assumes a position which is slightly inclined with respect to the horizontal and allows the filled case to be removed by gravity at a slow speed on a conveyor (244).
